# FASCICULE DE BREVET EUROPEEN

(11) **EP 3 814 692 B1**
(45) Date de publication et mention de la délivrance du brevet: **10.01.2024**
(21) Numéro de dépôt: 19790607.6
(22) Date de dépôt: 19.06.2019
(51) Int. Cl.: F24H 3/04, F24H 9/1863, F28F 1/04, F28F 1/12, H05B 3/06, H05B 3/50

(54) **BLOC DE CHAUFFAGE ELECTRIQUE**
ELEKTRISCHER HEIZBLOCK
ELECTRIC HEATING BLOCK

(30) Priorité: 28.06.2018 FR 1855842
(43) Date de publication de la demande: 05.05.2021
(73) Titulaire: VALEO SYSTEMES THERMIQUES, 78320 Le Mesnil Saint-Denis (FR)
(72) Inventeur: GOGMOS, Erwan, 78322 LE MESNIL SAINT-DENIS CEDEX (FR); COUAPEL, Yann, 78322 LE MESNIL SAINT-DENIS CEDEX (FR)
(74) Mandataire: Valeo Systèmes Thermiques
(86) Numéro de dépôt international: PCT/FR2019/051496
(87) Numéro de publication internationale: WO 2020/002797

(56) Documents cités:
- EP-A1- 2 395 295
- EP-A2- 1 545 157
- DE-A1-102011 077 922
- DE-C1- 3 942 266
- DE-U1- 7 838 558
- US-B1- 6 180 930

## Description

La présente invention concerne un bloc de chauffage électrique, tel qu'un bloc de chauffage destiné à un véhicule automobile.

L'invention concerne également un procédé de fabrication d'un tel bloc de chauffage et un tube pour un tel bloc de chauffage.

Il est connu des blocs de chauffage électriques comprenant des tubes destinés à accueillir des éléments chauffants. De tels éléments chauffants comprennent par exemple des résistances à effet CTP (pour coefficient de température positif). De tels blocs de chauffages comprennent également des dissipateurs, comme par exemple des ailettes, en relation de contact thermique avec les éléments chauffants. Les tubes servent à isoler électriquement les éléments chauffants de l'extérieur tout en permettant une conduction thermique entre les éléments chauffants et les dissipateurs.

De manière classique, les éléments chauffants sont introduits dans les tubes puis fixés par écrasement des tubes contre lesdits éléments chauffants. Un tel écrasement peut s'effectuer par compression des tubes de manière unitaire, l'assemblage avec les dissipateurs étant alors réalisé après compression des tubes. Un tel écrasement peut également s'effectuer par compression de l'ensemble du bloc de chauffage, après assemblage avec les dissipateurs. Dans ce cas de figure, les ailettes doivent présenter une résistance mécanique suffisante de manière à ne pas être endommagées lors de l'écrasement. Selon les solutions connues, les ailettes sont rigidifiées ce qui complexifie le bloc de chauffage et limite les performances thermiques. Le document US6180930 divulgue un appareil de chauffage comportant une enveloppe tubulaire qui est pressée et déformée pour serrer un corps chauffant en forme de plaque.

L'invention a pour objectif de pallier au moins en partie les inconvénients mentionnés plus haut et propose à cette fin un bloc de chauffage électrique selon la revendication 1 comprenant au moins une ailette destinée à être traversée par un fluide et au moins un tube accueillant un ou des éléments chauffants électriques, ledit tube présentant deux grandes parois et deux parois latérales, ladite ailette étant fixée sur l'une et/ou l'autre des grandes parois du tube, lesdits éléments chauffants étant maintenu dans ledit tube par compression entre lesdites grandes parois grâce à une opération de déformation des parois latérales vers l'intérieur du tube. Les parois latérales présentent une face externe-: et une face interne, les faces externes des parois latérales du tube présentant une forme incurvée vers l'intérieur du tube et une rainure centrale de sorte à faciliter la déformation dudit tube en cas de compression latérale.

La déformation des parois latérales du tube permet ainsi de maintenir les éléments chauffants sans écrasement de l'ensemble du bloc de chauffage et donc sans risques d'endommagement des ailettes. Un tel bloc de chauffage permet ainsi l'utilisation d'ailettes de type varié, en particulier des ailettes moins résistantes et plus efficaces thermiquement, sans pour autant risquer leur écrasement.

L'invention peut également comprendre l'une quelconque des caractéristiques suivantes, prises individuellement ou selon toute combinaison techniquement possible :
- les faces internes des parois latérales du tube sont configurées de sorte à limiter la déformation dudit tube en cas de compression verticale,
- les faces internes des parois latérales du tube présentent un profil sensiblement vertical,
- les faces internes des parois latérales du tube sont configurées afin que lesdites faces internes présentent une épaisseur aussi régulière que possible et le minimum de matière au niveau de la rainure centrale, étant donnée la géométrie des faces externes,
- les faces internes des parois latérales du tube présentent un profil sensiblement arrondi,
- les faces externes des parois latérales du tube présentent deux sections sensiblement droites et définissant entre elles un angle formant la rainure centrale au niveau de leur jonction,
- les grandes parois et les parois latérales du tube se rejoignent au niveau des arêtes de connexion,
- le tube présente une gorge interne, au niveau des arêtes de connexion, la gorge interne agissant comme une charnière,
- les grandes parois présentent une surface externe compatible avec la géométrie de l'au moins une ailette entre lesdites arêtes de connexion,
- les grandes parois présentent une surface externe plane entre les arêtes de connexion,
- les arêtes présentent une face externe de profil carré et une face interne de profil creusé par rapport à une face interne des grandes parois et la face interne des parois latérales, de sorte que la face interne de l'arête de connexion définisse ladite gorge,
- l'épaisseur des grandes parois du tube est constante entre les gorges,
- la surface de la face interne de la grande paroi est sensiblement égale à la surface de la face externe de ladite grande de sorte que la surface d'échange thermique entre les éléments chauffants électriques et les ailettes soit optimale,
- chacune des parois du tube présente une épaisseur sensiblement égale,
- l'ailette est fixée sur l'une et/ou l'autre des grandes parois du tube par brasage,
- l'ailette est fixée sur l'une et/ou l'autre des grandes parois du tube par collage,
- les ailettes présentent une forme ondulée,
- les ailettes comprennent des persiennes destinées à favoriser les échanges thermiques.

L'invention concerne également un procédé de fabrication d'un bloc de chauffage électrique selon la revendication 7 comprenant :
- une étape d'assemblage d'au moins une ailette souple destinée à être traversée par un fluide et d'au moins un tube, ledit tube étant destiné à accueillir des éléments chauffants électriques et présentant deux grandes parois et deux parois latérales, de sorte à fixer l'ailette sur l'une et/ou l'autre des grandes parois du tube,
- une étape d'introduction des éléments chauffants dans le tube,
- une étape de déformation des parois latérales du tube de sorte à fixer les éléments chauffants dans le tube.

L'étape de déformation étant réalisée par l'application d'une pression au niveau des faces externes des parois latérales du tube selon un axe sensiblement orthogonal auxdites parois latérales, la pression étant appliquée par un outil de pression.

Le procédé selon l'invention peut également comprendre l'une quelconque des caractéristiques suivantes, prises individuellement ou selon toute combinaison techniquement possible :
- l'étape d'assemblage, l'étape d'introduction et l'étape de déformation se suivent dans cet ordre,
- l'étape de déformation est réalisée par l'application d'une pression au niveau des faces externes des parois latérales du tube selon un axe sensiblement orthogonal auxdites parois latérales, la pression étant appliquée par un outil de pression,
- l'outil de pression entre au contact des parois latérales du tube au niveau d'une rainure centrale de sorte que la déformation des parois latérales du tube soit contrôlée,
- l'application d'une pression lors de l'étape de déformation est réalisée simultanément pour les deux parois latérales d'un même tube et successivement pour chacun des tubes du bloc de chauffage,
- l'étape d'assemblage est réalisée par brasage,
- l'étape d'assemblage est réalisée par collage,
- l'étape d'assemblage est réalisée simultanément pour l'ensemble des tubes et des ailettes du bloc de chauffage.

L'invention sera mieux comprise et d'autres détails, caractéristiques et avantages de l'invention apparaîtront à la lecture de la description suivante faite à titre d'exemple non limitatif et en référence aux dessins annexés dans lesquels :
- la figure 1, illustre partiellement de façon schématique en vue de coupe transversale un bloc de chauffage électrique selon l'invention avant l'introduction des éléments chauffants,
- la figure 2, illustre partiellement de façon schématique en vue de coupe transversale un bloc de chauffage électrique selon l'invention après l'introduction des éléments chauffants et avant l'étape de déformation,
- la figure 3, illustre partiellement de façon schématique en vue de coupe transversale un bloc de chauffage électrique selon l'invention,
- la figure 4, est une vue en perspective d'un tube selon l'invention, avant déformation,
- la figure 5, est une illustration schématique des différentes étapes du procédé selon l'invention.

Comme illustré à la figure 3, l'invention concerne un bloc 1 de chauffage électrique. Ledit bloc 1 de chauffage est destiné à être alimenté en courant électrique pour chauffer un flux d'air F traversant ledit bloc 1.

Ledit bloc 1 de chauffage électrique présente avantageusement une configuration sensiblement parallélépipédique, s'étendant en surface. Il est destiné à être positionné de façon transversale au flux d'air F. Plus précisément, ledit flux d'air F est destiné à être orienté perpendiculairement audit bloc 1.

Le bloc de chauffage comprend au moins une ailette 10, destinée à être traversée par un fluide, en particulier le fluide d'air F, et au moins un tube 20 accueillant un ou des éléments chauffants 50 électriques.

Le bloc de chauffage comprend ici plusieurs tubes 20 et plusieurs ailettes 10 empilés alternativement selon une direction d'empilement verticale sur la figure. Les tubes 20 sont positionnés parallèlement les uns aux autres selon une direction perpendiculaire au plan de la figure.

Lesdits tubes 20 permettent d'isoler électriquement et de protéger le ou lesdits éléments chauffants 50 de l'extérieur.

Les ailettes 10 forment des dissipateurs thermiques permettant d'augmenter la surface d'échange avec le fluide.

Les éléments chauffants 50 sont, par exemple, des résistances à effet CTP (pour coefficient de température positif). Avantageusement, chaque tube 20 comprend plusieurs éléments chauffants 50 situés les uns à la suite des autres selon une direction perpendiculaire au plan des figures 1 à 3. Lesdits éléments chauffants 50 sont avantageusement répartis régulièrement le long des tubes 20.

Les tubes 20 forment avec les éléments de chauffants 50 des unités de chauffe. Préférentiellement, lesdites unités de chauffe sont alimentées sélectivement en courant. On entend par là que les éléments chauffants 50 de chaque unité de chauffe sont alimentés en courant indépendamment des éléments chauffants 50 des autres unités de chauffe et peuvent donc être parcourus par un courant différent, notamment par son intensité, du courant parcourant les autres unités de chauffe.

Les unités de chauffe comportent en outre ici des électrodes 52, situées de part et d'autre des éléments chauffants 50 pour leur alimentation en courant électrique. Lesdites unités de chauffe comportent encore des couches de matière 54, électriquement isolantes et thermiquement conductrices, lesdites couches 54 étant situées entre l'une des électrodes 52 et une grande paroi 21 du tube 20. De la sorte, le tube 20 est électriquement isolé des électrodes 52 et des éléments chauffants 50 mais thermiquement en contact avec eux.

Préférentiellement, dans chacune des unités de chauffe, lesdits éléments chauffants 50 sont connectés électriquement en parallèle, notamment à l'aide des électrodes 52.

Si l'on se reporte aux figures 1 à 3, on constate que les ailettes 10 sont en relation de contact thermique avec les tubes 20. Lesdites ailettes 10 sont positionnées entre lesdits tubes 20, notamment entre les grandes parois 21 desdits tubes 20.

Les tubes 20 présentent deux parois latérales 24 reliant les grandes parois 21. Les grandes parois 21 présentent chacune une face externe 22 sur laquelle est fixée l'ailette 10 et une face interne 23 destinée à venir au contact thermique des éléments chauffants 50. Un contact thermique implique un échange thermique entre les éléments, même si ces éléments ne sont pas directement en contact physique l'un avec l'autre. Les grandes parois 21 ont pour fonction de transmettre la chaleur générée par les éléments chauffants 50 électriques aux ailettes 10. Le tube 20 peut être en toute matière adaptée pour l'utilisation dans un bloc 1 de chauffage électrique. En particulier, le tube 20 est en aluminium et/ou alliage d'aluminium.

Les éléments chauffants 50 sont maintenus dans le tube 20 par compression des grandes parois 21 en direction desdits éléments chauffants 50. Cette compression des grandes parois 21 résulte d'une opération de déformation des parois latérales 24 vers l'intérieur du tube 20. Lorsque les parois latérales 24 se déforment vers l'intérieur du tube 20, les grandes parois 21 se rapprochent l'une de l'autre et viennent ainsi comprimer les éléments chauffants 50 se situant dans le tube 20. Suite à leur déformation, les parois latérales 24 présentent une configuration incurvée vers l'intérieur du tube 20.

La déformation des parois latérales 24 du tube 20 permet le déplacement des grandes parois 21 en direction des éléments chauffants 50 sans pour autant devoir écraser le bloc 1 de chauffage dans une direction perpendiculaire aux grandes parois 21 des tubes 20 et donc sans risquer d'endommager les ailettes 10. Le déplacement des grandes parois 21 du tube 20 entraine une compression du tube et un maintien des éléments chauffants 50. Ainsi, les ailettes 10 peuvent être fixées sur l'une et/ou l'autre des grandes parois 21 avant que les tubes 20 ne soient déformés en vue de maintenir les éléments chauffants 50. En effet, les ailettes 10 fixées sur l'une et/ou l'autre des grandes parois 21 ne subissent pas de compression et ne risquent pas d'être endommagées. En conséquence, un bloc 1 de chauffage selon l'invention permet d'utiliser des ailettes 10 moins résistantes et plus efficaces thermiquement que dans un bloc de chauffage classique. De plus, le fait de pouvoir fixer les ailettes 10 aux tubes 20 permet de faciliter la manipulation du bloc 10 lors de sa fabrication.

La figure 4 illustre un tube 20 destiné à un bloc 1 de chauffage selon l'invention. Un tel tube 20 n'a pas encore subi de déformation. Cependant, l'ensemble des éléments et caractéristiques du tube 20 avant déformation se retrouvent sur ce même tube 20 après déformation, une fois intégré au bloc 1 de chauffage. Un tube 20 après déformation est notamment illustré à la figure 3.

Les parois latérales 24 du tube 20 présentent chacune une face externe 25 et une face interne 28. La déformation de parois latérales 24 est réalisée par l'application d'une pression au niveau des faces externes 25 selon un axe sensiblement orthogonal auxdites parois latérales 24. L'application de la pression sur les parois latérales 24 peut être réalisée par un outil de pression.

Selon l'invention, les faces externes 25 présentent une forme incurvée vers l'intérieur du tube et une rainure 26 centrale. La présence d'une rainure 26 centrale associée à une paroi latérale 24 présentant une configuration incurvée permet de contrôler précisément la déformation du tube 20 en cas de compression latérale. En effet, la forme incurvée vers l'intérieur du tube permet de diminuer la force latérale nécessaire pour déformer le tube 20 et la rainure 26 assure que les parois latérales 24 se déforment au niveau de ladite rainure.

Avantageusement, les faces internes 28 des parois latérales 24 du tube 20 présentent un profil sensiblement vertical, le cas échéant légèrement arrondi. Un tel profil permet de limiter la déformation en compression des parois latérales 24 en cas de compression verticale dudit tube 20, une fois intégré dans le bloc 1. De plus, un tel profil permet également aux parois latérales 24 de présenter une épaisseur aussi régulière que possible et le minimum de matière au niveau de la rainure (26) centrale, étant donné la géométrie des faces externes (25). Enfin, un tel profil facilite la déformation en flexion des parois latérales 24 en cas de compression latérale.

Avantageusement encore, les faces externes 25 des parois latérales 24 présentent deux sections 27 sensiblement droites. Ces sections 27 droites définissent entre elles un angle formant la rainure centrale 26. Lorsqu'un outil de pression est utilisé pour déformer les parois latérales 24, les sections 27 agissent comme un guide et facilitent le positionnement de l'outil de pression au niveau de la rainure 26. Lorsqu'un outil de pression est utilisé pour déformer les parois latérales 24, l'outil de pression vient se loger au niveau de la rainure 26. Ainsi, la présence de sections 27 facilite encore le contrôle de la déformation de la paroi latérale 24.

Les grandes parois 21 et les parois latérales 24 du tube 20 se rejoignent au niveau d'arêtes 30 de connexion. Les arêtes 30 sont, tout comme les grandes parois 21 et les parois latérales 24, issues de matière du tube 20. Même si l'on en définit plusieurs parties, le tube est une pièce monobloc.

Le tube 20 présente une gorge 35 interne, au niveau desdites arêtes de connexion 30. Les grandes parois 21 présentent une face externe 22 compatible avec la géométrie de l'ailette 10 de manière à maximiser leur surface de contact. Avantageusement, les grandes parois 21 présentent une face externe 22 plane entre lesdites arêtes de connexion 30.

En prévoyant lesdites gorges 35, on permet la déformation des parois latérales 24 tout en maintenant les grandes parois 21 planes, le caractère plan desdites grandes parois 21 permettant un meilleur contact avec les ailettes et donc un meilleur échange thermique.

Avantageusement, le dissipateur 10 ne s'étend pas sur la totalité de la surface de la face externe 22 de la grande paroi 21 de manière à laisser subsister une zone de préhension. Cette zone de préhension s'étend sur une distance comprise entre 0,1 et 2mm en partant des arrêtes de connexion 30. Ladite zone de préhension permet l'utilisation d'un outil de préhension afin de manipuler le bloc 1 au niveau du tube 20 et notamment lors de la déformation dudit tube 20.

Avantageusement, les arêtes 30 de connexion présentent une face externe 32 de profil sensiblement carré et une face interne 34 de profil creusé par rapport à la face interne 23 des grandes parois 21 et la face interne 28 des parois latérales 24, de sorte que la face interne 34 de l'arête 30 de connexion définisse la gorge 35. Par sensiblement carré on entend formant un angle droit ou présentant un rayon de courbure très faible.

Lorsque les parois latérales 24 sont déformées vers l'intérieur du tube 20, de la matière issue desdites parois latérales 24 vient en appui contre de la matière des grandes parois 21 au niveau des arêtes 30. Cette compression entraine une résistance à la déformation des parois latérales 24. La présence de la gorge 35 agit comme une charnière qui permet d'éviter une trop grande compression et limite donc la résistance à la déformation. Ainsi, la forme particulière des arêtes et, en particulier, la présence d'une gorge, permet de faciliter la déformation des parois latérales.

Avantageusement, l'ailette 10 est fixée sur l'une et/ou l'autre des grandes parois 21 du tube 20 par brasage. Cette technique de fixation des ailettes présente plusieurs avantages. Tous d'abord, le brasage des ailettes 10 sur le tube 20 permet d'améliorer les échanges thermiques entre les éléments chauffants 50 et les ailettes. De plus, une fois que le tube 20 a subi une opération de brasage, le matériau du tube 20, par exemple l'aluminium, sera plus malléable et plus facilement déformable qu'avant l'étape de brasage et ce même une fois retombé à température ambiante. Cela diminue la relaxation élastique que le matériau pourrait avoir après déformation. De plus, cet état de matière garantit un contact serré entre le tube 20 et les éléments chauffants 50 et donc un meilleur échange thermique. Le brasage assure également une meilleure durée de vie au tube 20 car il sera moins sensible aux variations de température et de relaxation au cours de la vie du bloc 1 de chauffage. Enfin, une étape de brasage préalable à la déformation des parois latérales 24 permet de diminuer la force nécessaire à la déformation.

De manière classique, lorsque des parois latérales d'un tube se déforment, les parois horizontales se déforment à leur tour, en particulier vers l'extérieur du tube. Cette déformation parasite est appelé flambage. Ce flambage empêche ainsi d'obtenir un contact thermique optimal entre les éléments chauffants et les parois horizontales d'échange thermique. La solution classique au problème du flambage et d'augmenter l'épaisseur des parois du tube, en particulier des parois d'échange thermique.

Dans un bloc 1 de chauffage selon l'invention, les ailettes 10, par leur seule présence et sans avoir à présenter une résistance mécanique particulière, renforcent la rigidité des grandes parois 21 du tube 20 et les aident à rester droites pendant l'opération de déformation des parois latérales 24. De la sorte, dans un tube 20 d'un bloc 1 de chauffage selon l'invention, les grandes parois 21 ne sont pas nécessairement plus épaisses par rapport aux parois latérales 24 du même tube 20.

Ainsi, le tube 20 d'un bloc 1 de chauffage selon l'invention est encore plus stable contre le flambage qu'un tube seul plus rigide de la même épaisseur. Ceci permet de diminuer l'épaisseur des parois du tube 20 afin d'optimiser leur poids et leur coût car elles n'ont pas besoin d'être particulièrement épaisses pour éviter le flambage.

Comme précisé plus haut, un bloc 1 de chauffage selon l'invention permet d'utiliser des ailettes 10 moins résistantes et plus efficaces thermiquement que dans un bloc de chauffage classique. Avantageusement, les ailettes 10 du bloc 1 de chauffage sont souples avant assemblage. Il s'agit en particulier d'ailettes ondulées.

Avantageusement encore, les ailettes 10 comprennent des persiennes destinées à favoriser les échanges thermiques.

Comme illustré à la figure 4, un autre aspect de l'invention concerne le tube 20 en tant que tel. Le tube 20 représenté à la figure 4 est un tube destiné à un bloc 1 de chauffage selon l'invention qui n'a pas encore subi d'opération de déformation. Il est identique au tube 20 du bloc de chauffage 1 représenté aux figures 1 et 2 qui n'a pas encore subi d'opération de déformation.

C'est la forme particulière du tube 20 qui permet une déformation du tube et le maintien des éléments chauffants 50. Comme précisé plus haut, l'ensemble des éléments et caractéristiques du tube 20 avant déformation se retrouvent sur ce même tube 20 après déformation, une fois intégré au bloc 1 de chauffage.

Ainsi, le tube 20 destiné au bloc 1 de chauffage tel que décrit plus haut présente deux grandes parois 21 et deux parois latérales 24, chacune des grandes parois 21 présentant une face externe 22 destinée à venir au contact d'une ailette 10 et une face interne 23 destinée à venir au contact thermique d'éléments chauffants 50 électriques. Les grandes parois 21 sont avantageusement sensiblement parallèles entre elles.

Le tube 20 illustré à la figure 4 comprend également des parois latérales 24 présentant deux sections 27 sensiblement droites et définissant entre elles un angle formant une rainure 26 centrale. Les parois latérales 24 présentent une pré-configuration incurvée vers l'intérieur du tube. Cette incurvation est accentuée par l'opération de déformation des parois latérales 24. Ledit tube 20 comprend également des arêtes 30 de connexion entre les parois latérales 24 et les grandes parois 21. Lesdites arêtes 30 présentant une face externe 32 de profil sensiblement carré et une face interne 34 de profil creusé par rapport à la face interne 23 des grandes parois 21 et la face interne 28 des parois latérales 24, de sorte que la face interne 34 de l'arête 30 de connexion définisse une gorge 35.

Avantageusement, la surface de la face interne 23 de la grande paroi 21 du tube 20 est sensiblement égale à la surface de la face externe 22 de ladite grande paroi 21. Ainsi, la surface d'échange thermique entre les éléments chauffants 50 électrique et les ailettes 10 est maximale, après assemblage.

Comme illustré à la figure 5, un autre aspect de l'invention concerne un procédé de fabrication d'un bloc 1 de chauffage tel que décrit plus haut. Un tel procédé comprend une étape (E1) d'assemblage d'au moins une ailette 10 et d'au moins un tube 20. L'ailette 10 est destinée à être traversée par un fluide. Le tube 20 est destiné à accueillir des éléments chauffants 50 électriques et présente deux grandes parois 21 et deux parois latérales 24. L'étape (E1) d'assemblage permet de fixer l'ailette 10 sur l'une et/ou l'autre des grandes parois 21 du tube 20.

Ledit procédé comprend également une étape (E2) d'introduction des éléments chauffants 50 dans le tube 20.

Enfin, le procédé comprend une étape (E3) de déformation des parois latérales 24 du tube 20 de sorte à fixer les éléments chauffants 50 dans le tube 20.

Un tel procédé permet de réaliser un bloc 1 de chauffage électrique tel que décrit plus haut.

Avantageusement, l'étape (E1) d'assemblage, l'étape (E2) d'introduction et l'étape (E3) de déformation sont consécutives et se suivent dans cet ordre.

La figure 1 illustre un bloc 1 de chauffage selon l'invention, après l'étape (E1) d'assemblage et avant les étapes (E2) et (E3). Les ailettes 10 sont ici fixées sur les grandes parois 21 du tube 20. La figure 2 illustre quant à elle un bloc 1 de chauffage selon l'invention lors de l'étape (E2) d'introduction des éléments chauffants 50 et avant l'étape (E3) de déformation. Les éléments chauffants 50 sont ici introduits dans le tube 20 mais ils ne sont pas encore maintenus en position par compression des grandes parois 21. La figure 3 illustre quant à elle un bloc 1 de chauffage selon l'invention après l'étape (E3) de déformation. Les parois latérales 24 ont ici été déformées vers l'intérieur du tube 20, ladite déformation entrainant alors un déplacement des grandes parois 21 l'une vers l'autre ce qui permet de maintenir les éléments chauffants 50 par compression dans le tube 20.

Le fait de commencer par assembler au moins une ailette 10 sur l'un et/ou l'autre des grandes parois 21 du tube 20 permet de rigidifier lesdites grandes parois 21. Ainsi, lors de l'étape (E3) de déformation, lorsque les parois latérales 24 du tube 20 sont déformées de sorte à fixer les éléments chauffants 50 dans le tube 20, les ailettes 10 aident les grandes parois 21 à rester droites et empêchent le phénomène de flambage.

Selon l'invention, l'étape (E3) de déformation est réalisée par l'application d'une pression au niveau des faces externes 25 des parois latérales 24 du tube 20 selon un axe sensiblement orthogonal auxdites parois latérales 24. La pression exercée peut notamment être appliquée par un outil de pression.

Avantageusement encore, lors de l'étape (E3) de déformation, l'outil de pression entre au contact des parois latérales 24 du tube 20 au niveau d'une rainure 26 centrale. Comme mentionné plus haut, la présence d'une rainure 26 permet de contrôler précisément la déformation du tube 20. En effet, en appliquant la pression nécessaire à la déformation du tube 20 au niveau de la rainure 26, ladite rainure 26 agit comme une préforme et les parois latérales 24 se plient le long de ladite rainure 26.

L'application d'une pression lors de l'étape (E3) de déformation est réalisée simultanément pour les deux parois latérales 24 d'un même tube 20. Ainsi, les grandes parois 21 du tube 20 restent sensiblement parallèles lors de la déformation, ce qui empêche toute désolidarisation des ailettes 10 et du tube 20.

De plus, l'application d'une pression lors de l'étape (E3) de déformation est réalisée successivement pour chacun des tubes 20 du bloc 1 de chauffage. En effet, si cette étape de déformation venait à être effectuée simultanément pour une pluralité de tubes 20 d'un même bloc, le rapprochement simultané d'une pluralité de grandes parois 21, deux à deux, entrainerait une désolidarisation des ailettes 10 et des tubes 20.

L'étape (E1) d'assemblage peut être réalisée par une pluralité de technique, comme par exemple par collage.

Avantageusement, l'étape (E1) d'assemblage est réalisée par brasage. Cette technique d'assemblage permet entre autre de conférer un contact serré et d'améliorer les échanges thermiques entre les éléments chauffants 50 et les ailettes 10. De plus, une étape (E1) d'assemblage préalable à la déformation des parois latérales 24 et réalisé par brasage permet de diminuer la force nécessaire à la déformation desdites parois latérales 24.

Un autre avantage du brasage est la facilité de mise en oeuvre et le faible coût de cette technique. Avantageusement, l'étape (E1) d'assemblage est réalisée simultanément pour l'ensemble des tubes et des ailettes du bloc de chauffage.

## Revendications

1. Bloc (1) de chauffage électrique comprenant au moins une ailette (10) destinée à être traversée par un fluide et au moins un tube (20) accueillant un ou des éléments chauffants (50) électriques, ledit tube (20) présentant deux grandes parois (21) et deux parois latérales (24), ladite ailette (10) étant fixée sur l'une et/ou l'autre des grandes parois (21) du tube, lesdits éléments chauffants (50) étant maintenu dans ledit tube (20) par compression entre lesdites grandes parois (21) grâce à une opération de déformation des parois latérales (24) vers l'intérieur du tube (20), le bloc de chauffage électrique étant **caractérisé en ce que** les parois latérales (24) présentent une face externe (25) et une face interne (28), les faces externes (25) des parois latérales (24) du tube (20) présentant une forme incurvée vers l'intérieur du tube et une rainure (26) centrale de sorte à faciliter la déformation dudit tube (20) en cas de compression latérale.

2. Bloc (1) de chauffage selon la revendication 1, dans lequel les faces internes (28) des parois latérales (24) du tube sont configurées de sorte à limiter la déformation du tube en cas de compression verticale.

3. Bloc (1) de chauffage selon la revendication 1 ou 2, dans lequel les faces externes (25) des parois latérales (24) présentent deux sections (27) sensiblement droites et définissant entre elles un angle formant la rainure (26) centrale au niveau de leur jonction.

4. Bloc (1) de chauffage selon la revendication 1 à 3, dans lequel les grandes parois (21) et les parois latérales (24) du tube (20) se rejoignent au niveau d'arêtes (30) de connexion, ledit tube présentant une gorge (35) interne, au niveau desdites arêtes de connexion (30), lesdites grandes parois (21) présentant une face externe (22) sensiblement plane entre lesdites arêtes de connexion (30).

5. Bloc (1) de chauffage selon la revendication précédente, dans lequel l'ailette (10) est fixée sur l'une et/ou l'autre des grandes parois (21) du tube (20) par brasage ou par collage.

6. Bloc (1) de chauffage selon la revendication précédente, dans lequel les ailettes (10) présentent une forme ondulée et/ou des persiennes.

7. Procédé de fabrication d'un bloc de chauffage électrique comprenant :
- une étape (E1) d'assemblage d'au moins une ailette (10) souple destinée à être traversée par un fluide et d'au moins un tube (20), ledit tube (20) étant destiné à accueillir des éléments chauffants (50) électriques et présentant deux grandes parois (21) et deux parois latérales (24), de sorte à fixer l'ailette (10) sur l'une et/ou l'autre des grandes parois (21) du tube (20),
- une étape (E2) d'introduction des éléments chauffants (50) dans le tube (20),
- une étape (E3) de déformation des parois latérales (24) du tube (20) de sorte à fixer les éléments chauffants (50) dans le tube (20), l'étape (E3) de déformation étant réalisée par l'application d'une pression au niveau des faces externes des parois latérales (24) du tube (20) selon un axe sensiblement orthogonal auxdites parois latérales (24), la pression étant appliquée par un outil de pression.

8. Procédé selon la revendication 7, dans lequel l'étape (E1) d'assemblage, l'étape (E2) d'introduction et l'étape (E3) de déformation se suivent dans cet ordre.

## Patentansprüche

1. Elektrischer Heizblock (1), umfassend mindestens eine Rippe (10), die dazu bestimmt ist, von einem Fluid durchströmt zu werden, und mindestens ein Rohr (20), das ein oder mehrere elektrische Heizelemente (50) aufnimmt, wobei das Rohr (20) zwei große Wände (21) und zwei Seitenwände (24) aufweist, wobei die Rippe (10) an der einen und/oder der anderen der großen Wände (21) des Rohrs befestigt ist, wobei die Heizelemente (50) im Rohr (20) durch Kompression zwischen den großen Wänden (21) dank eines Vorgangs der Verformung der Seitenwände (24) in Richtung des Inneren des Rohrs (20) gehalten werden, wobei der elektrische Heizblock **dadurch gekennzeichnet ist, dass** die Seitenwände (24) eine Außenseite (25) und eine Innenseite (28) aufweisen, wobei die Außenseiten (25) der Seitenwände (24) des Rohrs (20) eine zum Inneren des Rohrs hin gekrümmte Form und eine zentrale Nut (26) aufweisen, um die Verformung des Rohrs (20) bei seitlicher Kompression zu ermöglichen.

2. Heizblock (1) nach Anspruch 1, wobei die Innenseiten (28) der Seitenwände (24) des Rohrs so konfiguriert sind, dass sie die Verformung des Rohrs bei vertikaler Kompression begrenzen.

3. Heizblock (1) nach Anspruch 1 oder 2, wobei die Außenseiten (25) der Seitenwände (24) zwei Abschnitte (27) aufweisen, die im Wesentlichen gerade sind und zwischen einander einen Winkel definieren, der an ihrer Verbindungsstelle die zentrale Nut (26) bildet.

4. Heizblock (1) nach Anspruch 1 bis 3, wobei die großen Wände (21) und die Seitenwände (24) des Rohrs (20) an Verbindungskanten (30) aufeinandertreffen, wobei das Rohr an den Verbindungskanten (30) eine innere Nut (35) aufweist, wobei die großen Wände (21) zwischen den Verbindungskanten (30) eine im Wesentlichen ebene Außenseite (22) aufweisen.

5. Heizblock (1) nach dem vorangehenden Anspruch, wobei die Rippe (10) durch Löten oder Kleben an der einen und/oder der anderen der großen Wände (21) des Rohrs (20) befestigt ist.

6. Heizblock (1) nach dem vorangehenden Anspruch, wobei die Rippen (10) eine Wellenform und/oder Lamellen aufweisen.

7. Verfahren zur Herstellung eines elektrischen Heizblocks, umfassend:
- einen Schritt (E1) des Zusammenfügens mindestens einer flexiblen Rippe (10), die dazu bestimmt ist, von einem Fluid durchströmt zu werden, und mindestens eines Rohrs (20), wobei das Rohr (20) dazu bestimmt ist, elektrische Heizelemente (50) aufzunehmen, und zwei große Wände (21) und zwei Seitenwände (24) aufweist, um die Rippe (10) an der einen und/oder der anderen der großen Wände (21) des Rohrs (20) zu befestigen,
- einen Schritt (E2) des Einführens der Heizelemente (50) in das Rohr (20),
- einen Schritt (E3) des Verformens der Seitenwände (24) des Rohrs (20), um die Heizelemente (50) im Rohr (20) zu befestigen, wobei der Verformungsschritt (E3) durch Anwenden eines Drucks im Bereich der Außenseiten der Seitenwände (24) des Rohrs (20) entlang einer zu den Seitenwänden (24) im Wesentlichen orthogonalen Achse erfolgt, wobei der Druck durch ein Druckwerkzeug ausgeübt wird.

8. Verfahren nach Anspruch 7, wobei der Schritt (E1) des Zusammenfügens, der Schritt (E2) des Einführens und der Schritt (E3) des Verformens in dieser Reihenfolge aufeinanderfolgen.

## Claims

1. Electric heating unit (1) comprising at least one fin (10) intended to have a fluid passing through it and at least one tube (20) accommodating one or more electrical heating elements (50), said tube (20) having two large walls (21) and two lateral walls (24), said fin (10) being fastened to one and/or the other of the large walls (21) of the tube, said heating elements (50) being held in said tube (20) by compression between said large walls (21) by virtue of an operation of deforming the lateral walls (24) towards the interior of the tube (20), the electric heating unit being **characterized in that** the lateral walls (24) have an external face (25) and an internal face (28), the external faces (25) of the lateral walls (24) of the tube (20) having a shape that is curved towards the interior of the tube and a central groove (26) so as to make it easier for said tube (20) to deform in the event of lateral compression.

2. Heating unit (1) according to Claim 1, wherein the internal faces (28) of the lateral walls (24) of the tube are configured so as to limit the deformation of the tube in the event of vertical compression.

3. Heating unit (1) according to Claim 1 or 2, wherein the external faces (25) of the lateral walls (24) have two substantially straight sections (27) that define between one another an angle forming the central groove (26) at their junction.

4. Heating unit (1) according to Claims 1 to 3, wherein the large walls (21) and the lateral walls (24) of the tube (20) meet at connection edge corners (30), said tube having an internal channel (35) at said connection edge corners (30), said large walls (21) having a substantially flat external face (22) between said connection edge corners (30).

5. Heating unit (1) according to the preceding claim, wherein the fin (10) is fastened to one and/or the other of the large walls (21) of the tube (20) by brazing or by adhesive bonding.

6. Heating unit (1) according to the preceding claim, wherein the fins (10) have a wavy shape and/or louvres.

7. Method for manufacturing an electric heating unit, comprising:
- a step (E1) of joining at least one flexible fin (10) intended to have a fluid passing through it to at least one tube (20), said tube (20) being intended to accommodate electrical heating elements (50) and having two large walls (21) and two lateral walls (24), so as to fasten the fin (10) to one and/or the other of the large walls (21) of the tube (20),
- a step (E2) of introducing the heating elements (50) into the tube (20),
- a step (E3) of deforming the lateral walls (24) of the tube (20) so as to fasten the heating elements (50) in the tube (20), the deformation step (E3) being effected by applying a pressure to the external faces of the lateral walls (24) of the tube (20), along an axis substantially orthogonal to said lateral walls (24), the pressure being applied by a pressing tool.

8. Method according to Claim 7, wherein the joining step (E1), the introduction step (E2) and the deformation step (E3) follow one another in this order.
